# EUROPÄISCHE PATENTSCHRIFT

(11) **EP 1 465 118 B1**
(45) Veröffentlichungstag und Bekanntmachung des Hinweises auf die Patenterteilung: **12.08.2009**
(21) Anmeldenummer: 04007909.7
(22) Anmeldetag: 01.04.2004
(51) Int. Cl.: G07C 9/00, E05B 19/04

(54) **Fernbedienung zum Betätigen einer Schliesseinrichtung eines Kraftfahrzeuges**
Remote control for operating a motor vehicle locking device
Commande à distance permettant d'actionner le dispositif de verrouillage d'un véhicule automobile

(30) Priorität: 03.04.2003 DE 10315202
(43) Veröffentlichungstag der Anmeldung: 06.10.2004
(73) Patentinhaber: Leopold Kostal GmbH & Co. KG, 58507 Lüdenscheid (DE)
(72) Erfinder: Menche, Edgar, 58511 Lüdenscheid (DE)

(56) Entgegenhaltungen:
- EP-A- 0 347 375
- EP-A- 0 658 671
- WO-A-03/005107
- DE-A1- 19 915 969

## Beschreibung

Die Erfindung betrifft eine Fernbedienung zum Betätigen einer Schließeinrichtung eines Kraftfahrzeuges, umfassend ein zumindest einen elektrischen Schalter enthaltendes Gehäuse, wobei eine einen Teil des Gehäuses bildende Gehäuseschale einen jeweils einem Schalter zugeordneten Betätigungsbereich aufweist, der zum Betätigen eines unterhalb eines solchen Betätigungsbereiches angeordneten Schalters gegenüber den angrenzenden Bereichen der Gehäuseschale nachgiebig ist, und wobei jedem Betätigungsbereich ein mit dem Gehäuse verbundenes elastisches Betätigungselement zugeordnet ist.

Fernbedienungen dieser Art sind als Teil von Kraftfahrzeugschlüsseln bekannt. Während der mechanische Schlüssel einer solchen Fernbedienung zum Öffnen und Schließen eines Kraftfahrzeuges sowie zum Betätigen des Zündanlassschalters dient, ist die Fernbedienung vorgesehen, um ein Öffnen und Schließen des Kraftfahrzeuges ohne eine Benutzung des mechanischen Schlüssels vorzunehmen. Die Fernbedienung umfasst in aller Regel einen Sender, um ein Signal an eine kraftfahrzeugseitig angeordnete Sende-Empfangseinheit bezüglich des gewünschten Vorganges zu übermitteln. Der Sender sowie die weiteren Bestandteile der Fernbedienung sind in einem Kunststoffgehäuse aufgenommen. Zum Auslösen des Absendens eines Signals sind in aller Regel mehrere Schalter vorgesehen, mit denen unterschiedliche Funktionen ausgelöst werden können, beispielsweise ein Tastschalter zum Entriegeln der Türen des Kraftfahrzeuges, einer zum Verriegeln derselben und einer zum Öffnen der Heckklappe. Diese Schalter sind innerhalb des Gehäuses angeordnet. Zum Betätigen der Schalter ist die darüberliegende Gehäuseschale mittels jeweils einer Durchbrechung geöffnet. Diese Durchbrechungen sind durch ein eine Wölbung ausbildendes Weichkunststoffelement als Betätigungselement außenseitig bedeckt. Dieses gewölbte Weichkunststoffelement hat materialelastische Eigenschaften, so dass durch Eindrücken der Wölbung ein unterhalb einer solchen als Betätigungsöffnung zu bezeichnenden Durchbrechung der Gehäuseschale angeordneter Schalter betätigt werden kann. Dabei ist vorgesehen, dass die Betätigungsöffnung des Gehäuses bzw. der Gehäuseschale gerade groß genug ist, damit eine Betätigung des darunter befindlichen Schalters mit einem Finger erfolgen kann. Das diese Betätigungsöffnung abdeckende Weichkunststoffelement ist bezüglich seines Durchmessers deutlich größer als die in die Gehäuseschale eingebrachte Betätigungsöffnung. Dies dient dem Zweck, dass zum einen durch die Oberseite des Weichkunststoffelementes ein ausreichend großer Betätigungsbereich gebildet ist und auf der anderen Seite eine Betätigung des Schalters möglichst nur aus einer einzigen Richtung her möglich ist, nämlich derjenigen, die mit der Bewegungsrichtung des Schaltelementes des Schalters fluchtet. Aufgrund des geringen in einer solchen Fernbedienung zur Verfügung stehenden Raumes können nur sehr kleine Schalter eingesetzt werden. Damit diese bestimmungsgemäß schalten, muss das bewegliche Schaltelement in seiner Bewegungsrichtung angesteuert werden; weicht die ausgeübte Betätigungsrichtung bereits um wenige Winkelgrade von der Idealen ab, wird trotz Ausüben eines subjektiv spürbaren Schalthubes durch Eindrücken des Weichkunststoffelementes tatsächlich der Schalter nicht betätigt. Folglich wird die gewünschte Aktion, beispielsweise ein Entriegeln der Kraftfahrzeugtüren nicht ausgeführt.

Die einzelnen Betätigungsbereiche einer solchen Fernbedienung sind zumeist an einer Oberseite der Fernbedienung angeordnet. Liegt die Fernbedienung in der Hand eines Benutzers, so werden die Schalter mit dem Daumen dieser Hand betätigt. Aufgrund der unterschiedlichen Anordnung der Schalter zu dem Daumen, wird durch diesen jeder Schalter mit einer unterschiedlichen, auf jeden Betätigungsbereich einwirkenden Bewegungsrichtung angesteuert. Dies hat nicht nur zur Folge, dass bei einem ungünstigen Halten der Fernbedienung in der Hand die Schalter mit einer falschen Betätigungsbewegung angesteuert werden können, sondern insbesondere auch, dass die einzelnen Schalter trotz gleicher Ausgestaltungen ein unterschiedliches Schaltgefühl (Haptik) vermitteln.

Das eine Durchbrechung der Gehäuseschale überspannende Weichkunststoffelement ist bezüglich seiner Erstreckung nicht unbeträchtlich größer als die Durchbrechung selbst und bildet ausgehend von ihrer umfänglichen Verbindung mit der Gehäuseschale eine Aufwölbung aus. Dieses hat zum Nachteil, dass bei einer ungünstigen Handhabung der Fernbedienung das Weichkunststoffelement etwa durch scharfe Fingernägel oder dergleichen beschädigt werden kann.

Durch die DE 199 15 969 A1 ist eine Fernbedienung gemäß dem Oberbegriff des Patentanspruchs 1 bekannt geworden. Ein Betätigungsorgan zur Betätigung eines im Gehäuse aufgenommenen Schalters ist bei diesem Gegenstand durch eine elastisch verformbare, eine Durchbrechung der Gehäuseschale überspannende Oberfläche gebildet. Das Betätigungsorgan wirkt bei Betätigung der Fernbedienung über ein als Halbteil vorgefertigtes und mit dem Betätigungsorgan vor dem Zusammenbau mit der Gehäuseschale vormontiertes Stützelement auf den Schalter ein.

Durch die EP 0 347 375 A1 ist eine Drucktastenanordnung in einer Leiterplatte offenbart, wobei eine zur Betätigung eines Leiterbahnkontaktes vorgesehene Schnappscheibe in einer Aussparung eines Distanzstücks gelagert ist, welches Distanzstück mit einer elastischen Abdeckfolie überzogen ist, die sich somit schützend über der Schnappscheibe erstreckt und durch ihre Verformbarkeit eine Betätigung der Schnappscheibe erlaubt.

Ausgehend von diesem diskutierten Stand der Technik liegt der Erfindung daher die Aufgabe zugrunde, eine eingangs genannte, gattungsgemäße Fernbedienung dergestalt weiterzubilden, dass nicht nur die Gefahr der vorbeschriebenen Beschädigungen minimiert ist, sondern die sich ebenfalls dazu eignet, eine definiertere Schaltbewegung auf den einem Betätigungsbereich der Fernbedienung zugeordneten Schalter zu übertragen.

Diese Aufgabe wird erfindungsgemäß durch eine Fernbedienung gemäß Anspruch 1 gelöst.

Bei dieser Fernbedienung bildet im Gegensatz zum vorbekannten Stand der Technik das Betätigungselement keine von der Außenseite der Gehäuseschale abgehobene Aufwölbung aus, sondern bildet als Haut mit der Gehäuseschale einen Verbund. Dabei wird als besonders zweckmäßig angesehen, die gesamte Gehäuseschale mit einer solchen Haut zu überziehen, beispielsweise im Wege eines Überspritzens der Gehäuseschale. In diesem Fall werden nicht nur die Betätigungsbereiche der Gehäuseschale mit einer Weichkunststoffkomponente als Betätigungselement überspannt, sondern die gesamte Gehäuseschale erhält ein einheitliches äußeres Aussehen hinsichtlich des eingesetzten Materiales. Der Verbund zwischen der Weichkunststoffkomponente und der Gehäuseschale kann beispielsweise dadurch erreicht werden, dass die Weichkunststoffkomponente als Überzug über die Gehäuseschale gespritzt wird, wenn diese zwar erhärtet, jedoch noch warm ist. Unterstützt werden kann ein solcher Verbund dadurch, dass in die Gehäuseschale Mikroöffnungen eingebracht sind, in die das Material des Weichkunststoffes eintritt und sich darin verklammert. Infolge der Abstützung des Weichkunststoffelementes auf der Außenseite der Gehäuseschale wird - sollten zusätzliche Maßnahmen nicht vorgesehen sein - lediglich derjenige Bereich eines Betätigungsbereiches nicht unterstützt, der zur Schalterbetätigung nachgiebig ist. Da der Schalthub der für solche Fernbedienungen eingesetzten Schalter nur sehr gering ist, kann dieser grundsätzlich nicht unterstützte Bereich, der eine Durchbrechung der Gehäuseschale darstellen kann, so klein ausgebildet sein, dass eine Beschädigung der Weichkunststoffkomponente auch bei einer Betätigung derselben mit einem Fingernagel vermieden ist. Für den Fall, dass die Betätigungsbereiche der Gehäuseschale nicht als Durchbrechung, sondern nur durch außenseitig in die Gehäuseschale eingebrachte Aussparungen definiert sind, ist die diese Aussparungen verfüllende Weichkunststoffkomponente insgesamt unterstützt. Die in die Gehäuseschale bei dieser Ausgestaltung außenseitig vorgesehenen Aussparungen schwächen die Gehäuseschale in einem solchen Betätigungsbereich, dass diese zum Ausüben des notwendigen Schalthubes eingedrückt werden kann.

Für den Fall, dass die Betätigungsbereiche der Gehäuseschale durch Durchbrechungen gekennzeichnet sind, ist in einer Weiterbildung der beanspruchten Fernbedienung vorgesehen, dass die Betätigungsbereiche durch Strukturen gekennzeichnet sind, die das Weichkunststoffelement unterstützen und jedem Betätigungsbereich eine ausgehend von dem Zentrum des Betätigungsbereiches radial nach außen hin sukzessive abnehmende Nachgiebigkeit verleihen. Eine solche Strukturierung der Betätigungsbereiche der Gehäuseschale kann durch einen Einsatz von Strukturelementen realisiert sein, die elastischere Eigenschaften aufweisen als die angrenzenden Bereiche der Gehäuseschale, jedoch gegenüber der Weichkunststoffkomponente zweckmäßigerweise eine geringere Elastizität aufweisen. Da die Gehäuseschale einer solchen Fernbedienung üblicherweise im Wege eines Spritzgussverfahrens aus Kunststoff hergestellt wird, bietet es sich an, diese Strukturelemente im Wege eines Zwei- oder Mehrkomponentenspritzgussverfahrens mit dem Erstellen der Gehäuseschale herzustellen. Grundsätzlich kann ebenfalls vorgesehen sein, das Material der Gehäuseschale selbst zum Ausbilden derartiger Strukturelemente einzusetzen und die Betätigungsbereiche der Gehäuseschale entsprechend zu strukturieren.

Nachfolgend ist die Erfindung anhand von Ausführungsbeispielen unter Bezugnahme auf die beigefügten Figuren beschrieben. Es zeigen:
- **Fig. 1:**: eine perspektivische Ansicht nach Art einer Explosionsdarstellung eines Teils eines Gehäuses einer Fernbedienung zum Betätigen der Schließeinrichtung eines Kraftfahrzeuges,
- **Fig. 2:**: eine Unteransicht des Gehäuseteils der Figur 1,
- **Fig. 3:**: eine schematisierte Unteransicht der Betätigungsbereiche einer Gehäuseschale einer weiteren Fernbedienung,
- **Fig. 4:**: einen Querschnitt durch den Betätigungsbereich der Gehäuseschale der Figur 2 entlang der Linie A - B der Figur 3,
- **Fig. 5a, 5b:**: beispielhafte Darstellungen zweier weiterer Ausgestaltungen zum Ausbilden eines Betätigungsbereiches einer Gehäuseschale für eine Fernbedienung jeweils aus einer Ansicht entsprechend derjenigen der Figur 3,
- **Fig. 6a bis 6d:**: schematisierte Querschnitte durch jeweils einen Betätigungsbereich einer Gehäuseschale einer Fernbedienung in unterschiedlichen Ausgestaltungen eines Ausführungsbeispiels,
- **Fig. 7a, 7b:**: schematisierte Darstellungen unterschiedlicher Ausgestaltungen eines weiteren Ausführungsbeispiels einer Gehäuseschale einer Fernbedienung,
- **Fig. 8a, 8b:**: schematisierte Darstellungen unterschiedlicher Ausgestaltungen noch eines weiteren Ausführungsbeispiels einer Gehäuseschale einer Fernbedienung und
- **Fig. 9:**: eine Darstellung nach Art einer Explosionsdarstellung eines weiteren Gehäuseteils einer weiteren Fernbedienung.

Eine Gehäuseschale 1 ist Teil eines Gehäuses einer Fernbedienung zum Betätigen einer Schließeinrichtung eines Kraftfahrzeuges. Die Gehäuseschale 1 umfasst eine Unterschale 2 und eine mit der Unterschale 2 einen Verbund darstellende Oberschale 3. Die Unterschale 2 ist ein Mehrkomponentenspritzgussteil, deren eine Komponente einen Tragekörper 4 darstellt. Der Tragekörper 4 umfasst drei Durchbrechungen D₁ - D₃, in denen jeweils ein Strukturteil S₁ - S₃ aus einer anderen Kunststoffkomponente eingesetzt ist. Die Kunststoffkomponente zum Ausbilden der Strukturteile S₁ - S₃ ist elastischer als diejenige zur Ausbildung des Tragekörpers 4. Die unmittelbar die Durchbrechungen D₁ - D₃ einfassenden Abschnitte des Tragekörpers 4 sind verjüngt ausgebildet. Eine solche Verjüngung ist beispielhaft zu der Durchbrechung D₁ mit dem Bezugszeichen V gekennzeichnet. In die Seitenwände der Unterschale 2 sind zahlreiche Öffnungen eingebracht, die zur Verklammerung der Oberschale 3 dienen, die auf die Unterschale 2 insgesamt aufgespritzt wird. Bei dem dargestellten Ausführungsbeispiel ist die Oberschale 3 durch einen elastischen Weichkunststoff gebildet, der im Bereich der die Strukturteile S₁ - S₃ überspannenden Bereiche als Betätigungselement als Weichkunststoff-element bezeichnet werden kann.

Die Durchbrechungen D₁ - D₃ sind in etwa ovalförmig ausgebildet, wobei die Längsachse jeder Durchbrechung D₁ - D₃ von dem hinteren Abschluss der Gehäuseschale 1 wegweisend verläuft. Der breite Bereich jeder Durchbrechung D₁ - D₃ liegt im hinteren Bereich jeder Durchbrechung D₁ - D₃. Eine solche Ausgestaltung der Durchbrechungen D₁ - D₃ unterstützt die Ergonomie beim Betätigen der mit der Gehäuseschale 1 ausgebildeten Fernbedienung, wenn diese in der Hand eines Benutzers liegt und die Betätigungsbereiche mit dem Daumen betätigt werden sollen. Aus der Unteransicht der Gehäuseschale 1 in der Figur 2 ist erkennbar, dass nicht nur die unmittelbar die Durchbrechungen D₁ - D₃ einschließenden Abschnitte des Tragekörpers 4 dünner ausgestaltet sind, als die angrenzenden Abschnitte des Tragekörpers 4, sondern dass unterseitig größere Bereiche eine dünnere Stärke aufweisen. Diese Bereiche sind in Figur 2 anhand der Durchbrechung D₁ mit den Bezugszeichen 1 gekennzeichnet. Diese dünneren Bereiche 5 verursachen eine gewisse Nachgiebigkeit des Tragekörpers 4 und somit der gesamten Gehäuseschale 1, was die zuvor beschriebene ergonomische Ausgestaltungen der Durchbrechungen D₁ - D₃ unterstützt.

Die Oberschale 3 ist im Wege eines Spritzvorganges auf die Unterschale 2 aufgespritzt, und zwar dergestalt, dass die Strukturteile S₁ - S₃ im Bereich ihres Zentrums von dem Material der Oberschale 3 eingefasst sind, wie dies besonders deutlich in Figur 2 an dem Strukturteil S₃ erkennbar ist.

Durch das durch das Strukturteil S₃ hindurch getretene Material der Oberschale 3 ist nicht nur eine formschlüssige Verklammerung zwischen der Oberschale 3 und der Unterschale 2 im Bereich der Strukturteile S₁ - S₃ gegeben, sondern die Formgebung der Gehäuseschale 1 an ihrer Unterseite ist so konzipiert, dass sich eine von der Unterseite der Strukturteile S₁ - S₃ abragende Schaltscheibe, mit dem Bezugszeichen 6 zu dem Strukturteil S₃ bezeichnet, ausgebildet hat. Die Unterseite der Schaltscheibe 6 - in Figur 2 ist dies aufgrund der Unteransicht die Oberseite - liegt auf dem Schaltelement eines elektrischen Schalters an.

Durch die Strukturelemente S₁ - S₃ und die zu den Durchbrechungen D₁ - D₃ hin gerichtete Stärkenreduzierung des Tragekörpers 4 ist eine Betätigungsbewegung eines Nutzers zum Betätigen eines Betätigungsbereiches B₁ - B₃ der Fernbedienung zum Zentrum jedes Strukturelementes S₁ - S₃ hingerichtet - quasi geführt. Daher erfolgt eine Betätigung des unter den Strukturelementen S₁ - S₃ jeweils angeordneten Schalters entsprechend einer weitgehend definierten Schaltbewegung.

Figur 3 zeigt in einer Unteransicht die Betätigungsbereiche B₁ - B₃ einer ansonsten nicht näher dargestellten Gehäuseschale 7, die grundsätzlich aufgebaut ist wie die zu den Figuren 1 und 2 beschriebene Gehäuseschale 1. Die Strukturelemente S₄ - S₆ der Betätigungsbereiche B₄ - B₆ sind bei dieser Ausgestaltung spinnennetzartig konzipiert. Die bezüglich ihrer Stärke verringerten Abschnitte der Unterschale sind zu den angrenzenden Abschnitten der Unterschale dieser Gehäuseschale 7 von dem jeweiligen Strukturelement S₄ - S₆ in radialer Erstreckung zunehmend stärker ausgebildet, wie dies aus dem Querschnitt der Figur 4 erkennbar ist. Die die eigentliche Durchbrechung des Betätigungsbereiches B₁ einfassenden Abschnitte des Tragekörpers 8 der Gehäuseschale 7 weisen einen Absatz 9 auf, in den beim Umspritzen des Tragekörpers 8 mit dem Material zur Ausbildung der Oberschale 10 Material eingeflossen ist, so dass die Oberschale 10 mit dem Tragekörper 8 im Bereich des Betätigungsbereiches B₄ formschlüssig verbunden ist. Ferner wird aus Figur 4 deutlich, dass die mit dem Tragekörper 8 der Unterschale einen Verbund bildende Oberschale 10 durch das Strukturteil S₄ in Betätigungsrichtung - durch den Pfeil angedeutet - unterstützt ist. Durch die zentrale Öffnung des Strukturteils S₄ ist ebenfalls Material zur Ausbildung einer Schaltscheibe 11 geflossen und bildet auch in diesem Bereich einen Formschluss mit der Unterschale dieser Gehäuseschale 7.

Die Figuren 5a und 5b zeigen weitere mögliche Ausgestaltungen zum Ausbilden von Betätigungsbereichen B₇ bzw. B₈ auf, die sich durch unterschiedliche Strukturteile S₇, S₈ unterscheiden.

Die Figuren 6a - 6d zeigen unterschiedliche Ausgestaltungen, bei denen in die Durchbrechung eines Tragekörpers im Unterschied zu der Ausgestaltung der Gehäuseschalen 1 oder 7 kein diskretes Strukturteil eingesetzt ist. Die Tragekörper dieser Ausgestaltungen sind mit T₁ - T₄ gekennzeichnet. Die jeweilige Oberschale der unterschiedlichen Ausgestaltungen ist mit O₁ - O₄ gekennzeichnet. Den Ausgestaltungen der Figuren 6a - 6d ist gemein, dass die Tragekörper T₁ - T₄ sich zu der eigentlichen Durchbrechung hin bezüglich ihrer Stärke hin verjüngen, so dass die die eigentliche Durchbrechung einschließenden Abschnitte des jeweiligen Tragekörpers T₁ - T₄ eine gewisse Nachgiebigkeit aufweisen und somit bei Aufbringen einer Betätigungskraft auf den jeweiligen Betätigungsbereich B₉ - B₁₂ ebenfalls elastisch verformt werden können. Bei der Ausgestaltung gemäß Figur 6d sind die die eigentliche Durchbrechung einschließenden Bereiche zusätzlich über ein Filmscharnier 12 in Betätigungsrichtung beweglich. Die Unterseite der Oberschale O₁ - O₄ ist im Bereich des jeweiligen elektrischen Schalters soweit heruntergezogen, dass diese auf der Oberseite des Schaltelementes des elektrischen Schalters aufliegt. Da die eingesetzten Schalter nur einen sehr geringeren Schalthub aufweisen, braucht die Nachgiebigkeit der Oberschale O₁ - O₄ und entsprechend auch die die eigentlichen Durchbrechungen einschließenden Bereiche der Tragekörper T₁ - T₄ nur eine geringe elastische Nachgiebigkeit aufzuweisen. In jedem Falle wird bei diesen Ausgestaltungen deutlich, dass eine Beschädigung der Oberschale O₁ - O₄ kaum möglich ist.

Die Figuren 7a und 7b zeigen zwei weitere Ausgestaltungen jeweils einer Gehäuseschale, dargestellt in einem Ausschnitt jeweils eines ihrer Betätigungsbereiche B₁₃, B₁₄, bei der die jeweilige Unterschale U₁, U₂ im Bereich des jeweiligen elektrischen Schalters nicht durchbrochen ist, sondern durch eine ringförmige Aussparung A₁, A₂ gekennzeichnet ist. Durch diese Aussparungen A₁, A₂ ist die Unterschale U₁, U₂ jeweils soweit geschwächt, dass in diesem Bereich die Unterschale U₁, U₂ nachgiebig ist, damit bei einer Kraftbeaufschlagung auf den jeweiligen Betätigungsbereich B₁₃ oder B₁₄ der unterhalb des jeweiligen Betätigungsbereichs B₁₃ oder B₁₄ liegende Schalter betätigt werden kann. Die Aussparungen A₁, A₂ sind beim Aufbringen der Oberschale O₅, O₆ verfüllt worden, so dass die Aussparungen A₁, A₂ von außen nicht sichtbar sind. Bei dieser Ausgestaltung ist die Oberschale O₅, O₆ über den gesamten Betätigungsbereich B₁₃ bzw. B₁₄ hinweg vollflächig unterstützt.

Die Figuren 8a, 8b zeigen zwei weitere mögliche Ausgestaltungen jeweils eines Betätigungsbereiches B₁₅, B₁₆ einer Gehäuseschale jeweils einer Fernbedienung. In den Tragekörper T₅, T₆ der jeweiligen Unterschale sind Durchbrechungen D₄, D₅ in den Betätigungsbereichen B₁₅, B₁₆ eingebracht. Die die Durchbrechungen D₄, D₅ einfassenden Bereiche der Tragekörper T₅, T₆ sind bezüglich ihrer Stärke reduziert gegenüber den angrenzenden Bereichen. Durch die Oberschale O₇ bzw. O₈ sind die Durchbrechungen D₄, D₅ überspannt. Die Unterseite jeder Oberschale O₇, O₈ trägt im Bereich der Durchbrechungen D₄, D₅ unterseitig Verstärkungsstrukturen und im Bereich der Mitte einen Schaltdom 13 bzw. 14. Bei den Verstärkungsstrukturen handelt es sich um mehrere konzentrisch angeordnete Ringwülste, die sich in den gezeigten Querschnitten der Figuren 8a und 8b durch die wellenlinienförmige Ausbildung der Unterseite der Oberschalen O₇, O₈ bemerkbar machen.

Figur 9 zeigt nach Art einer Explosionsdarstellung eine weitere Gehäuseschale 15 einer Fernbedienung zum Betätigen der Schließeinrichtung eines Kraftfahrzeuges. Die Betätigungsbereiche dieser Gehäuseschale sind an der Unterschale 16 der Gehäuseschale 15 mit dem Bezugszeichen B₁₇ - B₁₉ gekennzeichnet. Bei diesem Ausführungsbeispiel ist die Unterschale 16 im Bereich der Betätigungsbereiche B₁₄ - B₁₆ durch Ausbildung von Schaltzungen SZ₁ - SZ₃ mit paddelartiger Kontur ausgebildet. Die Nachgiebigkeit bzw. Beweglichkeit der Schaltung SZ₁ - SZ₃ wird bei dem dargestellten Ausführungsbeispiel dadurch unterstützt, dass die Schaltzungen SZ₁ - SZ₃ mit einem Filmscharnier an der Unterschale 16 gehalten sind. Zur Ausbildung des Filmscharniers ist in die Unterseite der Unterschale 16 eine entsprechende Nut eingebracht. Die einzelnen Schaltzungen SZ₁ - SZ₃ tragen jeweils eine Funktionssymbolik F₁ - F₃, die aus einer anderen Kunststoffkomponente hergestellt sind als die übrigen Bereiche der Unterschale 16. Die Kunststoffkomponente zur Realisierung der Funktionssymbole F₁ - F₃ ist bei dem dargestellten Ausführungsbeispiel lichtleitend. Die einzelnen Funktionssymbole F₁ - F₃ sind untereinander lichtleitend verbunden und stellen somit ein eigenes Bauteil - einen Lichtleitkörper 17 - dar (vgl. Figur 9 unten). Der Lichtleitkörper 17 verfügt über eine kreisförmige Struktur 18, unter der eine LED als Lichtquelle angeordnet ist und über die Licht zum Beleuchten der Funktionssymbole F₁ - F₃ eingekoppelt wird.

Überzogen ist die Unterschale 16 der Gehäuseschale 15 mit einer Oberschale 19, die auf die Unterschale 16 aufgespritzt ist und mit dieser einen Verbund ausbildet. Die Oberschale 19 überzieht die Unterschale 16 als Haut.

### Bezugszeichenliste

- 1: Gehäuseschale
- 2: Unterschale
- 3: Oberschale
- 4: Tragekörper
- 5: dünner Bereich
- 6: Schaltscheibe

- 7: Gehäuseschale
- 8: Tragekörper
- 9: Absatz
- 10: Oberschale
- 11: Schaltscheibe
- 12: Filmscharnier
- 13: Schaltdom
- 14: Schaltdom

- 15: Gehäuseschale
- 16: Unterschale
- 17: Lichtleitkörper
- 18: Struktur
- 19: Oberschale

- A₁, A₂: Aussparung
- B₁ - B₁₉: Betätigungsbereich
- D₁ - D₅: Durchbrechung
- F₁ - F₃: Funktionssymbol
- O₁ - O₆: Oberschale
- S₁-S₆: Strukturteil
- SZ₁ - SZ₃: Schaltzunge
- T₁ - T₆: Tragekörper
- V: Verjüngung

## Patentansprüche

1. Fernbedienung zum Betätigen einer Schließeinrichtung eines Kraftfahrzeuges, umfassend ein zumindest einen elektrischen Schalter enthaltendes Gehäuse, wobei das Gehäuse einen jeweils einem Schalter zugeordneten Betätigungsbereich (B₁ - B₁₉) aufweist, der zum Betätigen eines unterhalb eines solchen Betätigungsbereiches (B₁ - B₁₉) angeordneten Schalters gegenüber den angrenzenden Bereichen des Gehäuses nachgiebig ist, und wobei jedem Betätigungsbereich (B₁ - B₁₉) ein mit dem Gehäuse verbundenes elastisches Betätigungselement zugeordnet ist, **dadurch gekennzeichnet, dass** das Betätigungselement als Haut unmittelbar an die Außenseite der Gehäuseschale (1, 7, 15) grenzend mit dieser einen Verbund bildet, und dass die gesamte Gehaüseschale (1, 7, 15) mit dieser Haut überzogen ist, wobei die Haut als Weichkunststoffkomponente ausgeführt ist.

2. Fernbedienung nach Anspruch 1, **dadurch gekennzeichnet, dass** die Betätigungsbereiche (B₁ - B₈) der Gehäuseschale (1, 7) eine die Gehäuseschale (1, 7) durchgreifende Durchbrechung (D₁, D₃) aufweisen und in die Durchbrechung (D₁, D₃) ein nachgiebiges Strukturelement (S₁, S₈) eingesetzt ist, so dass die Nachgiebigkeit des Betätigungsbereiches (B₁, - B₈) von seinem Zentrum in radialer Richtung nach außen hin sukzessive abnimmt.

3. Fernbedienung nach Anspruch 2, **dadurch gekennzeichnet, dass** das Strukturelement (S₁, - S₈) aus einer Kunststoffkomponente besteht, die gegenüber einem zum Ausbilden der Gehäuseschale (1, 7) eingesetzten Kunststoff elastischere Eigenschaften aufweist.

4. Fernbedienung nach einem der Ansprüche 1 bis 3, **dadurch gekennzeichnet, dass** die Betätigungsbereiche (B₁, - B₁₂; B₁₅, B₁₆) der Gehäuseschale (1, 7) eine die Gehäuseschale (1, 7) durchgreifende Durchbrechung (D₁, - D₅) aufweisen und diese Durchbrechung (D₁, - D₅) unmittelbar einfassende Abschnitte der Gehäuseschale (1, 7) dünner ausgebildet sind als die angrenzenden Abschnitte der Gehäuseschale (1, 7).

5. Fernbedienung nach Anspruch 4, **dadurch gekennzeichnet, dass** sich zwischen den dünneren, eine Betätigungsöffnung (B₁, - B₁₂; B₁₅, B₁₆) einfassenden Abschnitten und den angrenzenden Abschnitten der Gehäuseschale (1, 7) ein Übergangsbereich befindet, in dem die Stärke der Gehäuseschale aus Richtung einer Durchbrechung zu den an den Übergangsbereich angrenzenden Abschnitten hin zunimmt.

6. Fernbedienung nach Anspruch 4 oder 5, **dadurch gekennzeichnet, dass** die eine Durchbrechung unmittelbar einfassenden Abschnitte der Gehäuseschale durch ein Filmscharnier (12) von den angrenzenden Abschnitten der Gehäuseschale getrennt sind.

7. Fernbedienung nach einem der Ansprüche 4 bis 6, **dadurch gekennzeichnet, dass** die Unterseite des die Durchbrechung (D₄, D₅) überspannenden Betätigungselements unterseitig Verstärkungsstrukturen trägt.

8. Fernbedienung nach Anspruch 7, **dadurch gekennzeichnet, dass** die Verstärkungsstrukturen konzentrisch zueinander angeordnete Ringwülste sind.

9. Fernbedienung nach Anspruch 1, **dadurch gekennzeichnet, dass** die Betätigungsbereiche (B₁₃, B₁₄) der Gehäuseschale durch in die Außenseite der Gehäuseschale eingebrachte, mit dem Material des Betätigungselements verfüllte Aussparungen (A₁, B₂) gebildet sind.

10. Fernbedienung nach Anspruch 9, **dadurch gekennzeichnet, dass** die Aussparung (A₁, A₂) als Ringstrukturen konzipiert sind, die eine domförmige Verdickung einschließen, unter der der durch diesen Betätigungsbereich (B₁₃, B₁₄) zu betätigende Schalter angeordnet ist.

11. Fernbedienung nach Anspruch 1, **dadurch gekennzeichnet, dass** die Betätigungsbereiche (B₁₇, B₁₉) der Gehäuseschale (15) die Gehäuseschale (15) durchgreifende Durchbrechungen aufweisen und dass in diese Durchbrechung hineinragend und diese im wesentlichen ausfüllend jeweils eine Schaltzunge (SZ₁ - SZ₃) vorgesehen ist.

12. Fernbedienung nach Anspruch 11, **dadurch gekennzeichnet, dass** die Schaltzungen (SZ₁ - SZ₃) über einen Filmscharnier mit den angrenzenden Abschnitten der Gehäuseschale verbunden ist.

13. Fernbedienung nach Anspruch 11 oder 12, **dadurch gekennzeichnet, dass** die Gehäuseschale (15) als Zwei- oder Mehrkomponentenspritzgussteil hergestellt ist und eine der Kunststoffkomponenten eine unterschiedliche Farbgebung gegenüber der zumindest eine andere Kunststoffkomponente aufweist und durch diese eine Funktionssymbolik (F₁ - F₃) ausgebildet wird.

14. Fernbedienung nach Anspruch 13, **dadurch gekennzeichnet, dass dadurch gekennzeichnet, dass** die die Funktionssymbolik (F₁ - F₃) darstellende Kunststoffkomponente lichtleitend ist und die einzelnen durch diese Kunststoffkomponente gebildeten Funktionssymbole (F₁ - F₃) miteinander verbunden sind und diese Kunststoffkomponente über eine Einkoppelstruktur zum Einkoppeln von Licht einer der Fernbedienung zugeordneten Lichtquelle verfügt.

## Claims

1. Remote control for operating a locking facility of a motor vehicle, comprising a housing incorporating at least one electric switch, with the housing featuring an actuating zone (B₁- B₁₉) allocated to each switch which is elastic in comparison to the adjacent zones of the housing for the purpose of actuating a switch located below such an actuating zone (B₁ - B₁₉) and with an elastic actuating element connected to the housing being allocated to each actuating zone (B₁ - B₁₉), **characterised by** the fact that the actuating element forms a composite material as a membrane directly on the outer surface of the housing shell (1, 7, 15), bordering on the same, wherein the membrane is designed as a flexible plastic component.

2. Remote control in accordance with Claim 1, **characterised by the fact** that the actuating zones (B₁ - B₈) of the housing shell (1, 7) feature a through-hole (D₁, D₃) penetrating the housing shell (1, 7) and a resilient structural element (S₁, S₈) is inserted in the through-hole (D₁, D₃) so that the resilience of the actuating zone (B₁, - B₈) successively diminishes in a radial direction from its centre outwards.

3. Remote control in accordance with Claim 2, **characterised by the fact** that the structural element (S₁, - S₈) consists of a plastic component showing more elastic properties in comparison to a plastic utilised for forming the housing shell (1, 7).

4. Remote control in accordance with any of Claims 1 to 3, **characterised by the fact** that the actuating zones (B₁, - B₁₂; B₁₅, B₁₆) of the housing shell (1, 7) feature a through-hole (D₁, - D₅) penetrating the housing shell (1, 7) and the sections of the housing shell (1, 7) directly encompassing this through-hole (D₁, - D₅) are formed thinner than the adjacent sections of the housing shell (1, 7).

5. Remote control in accordance with Claim 4, **characterised by the fact** that between the thinner sections bordering an actuating aperture (B₁, - B₁₂; B₁₅, B₁₆) and the adjacent sections of the housing shell (1, 7) there is a transitional zone in which the thickness of the housing shell increases from the direction of a through-hole towards the sections adjacent to the transitional zone.

6. Remote control in accordance with Claim 4 or Claim 5, **characterised by the fact** that the sections of the housing shell directly surrounding the one through-hole are separated from the adjacent sections of the housing shell by an integral hinge (12).

7. Remote control in accordance with any of Claims 4 to 6, **characterised by the fact** that the bottom surface of the actuating element spanning the through-hole (D₄, D₅) bears reinforcement structures on its underside.

8. Remote control in accordance with Claim 7, **characterised by the fact** that the reinforcement structures are annular beads located concentrically to one another.

9. Remote control in accordance with Claim 1, **characterised by the fact** that the actuating zones (B₁₃, B₁₄) of the housing shell are formed by recesses (A₁, B₂) that are incorporated in the outer surface of the housing shell and filled in with the material of the actuating element.

10. Remote control in accordance with Claim 9, **characterised by the fact** that the recesses (A₁, A₂) are designed as annular structures that encompass a dome-shaped bulge beneath which is located the switch to be actuated by this actuation zone (B₁₃, B₁₄).

11. Remote control in accordance with Claim 11, **characterised by the fact** that the actuating zones (B₁₇, B₁₉) of the housing shell (15) feature the through-holes penetrating the housing shell (15) and that a switching reed (SZ₁ - SZ₃) is provided that projects into this through-hole, essentially filling the same.

12. Remote control in accordance with Claim 11, **characterised by the fact** that the switching reeds (SZ₁ - SZ₃) are connected to the adjacent sections of the housing shell by means of an integrated hinge.

13. Remote control in accordance with Claim 11 or Claim 12, **characterised by the fact** that the housing shell (15) is made as a two- or multi-component injection moulded part and one of the plastic components has a different colouring compared to the at least one other plastic component thus forming a functional symbolism (F₁ - F₃) as a result.

14. Remote control in accordance with Claim 13, **characterised by the fact** that the plastic component representing the functional symbolism (F₁ - F₃) is light-conducting and the individual functional symbols (F₁ - F₃) formed by this plastic component are interconnected and this plastic component is provided with a coupling-in structure for the purpose of injecting light from a light source allocated to the remote control.

## Revendications

1. Télécommande pour l'actionnement d'un dispositif de verrouillage d'un véhicule automobile, comprenant un boîtier, qui contient au moins un commutateur électrique, ledit boîtier présentant des zones d'actionnement (B₁ - B₁₉), associées chacune à un commutateur, qui, pour l'actionnement d'un commutateur disposé au-dessous d'une telle zone d'actionnement (B₁ - B₁₉). sont flexibles en comparaison avec les zones de boîtier avoisinantes, et un élément d'actionnement élastique, relié au boîtier, étant associé à chaque zone d'actionnement (B₁ - B₁₉), **caractérisée en ce que** l'élément d'actionnement, en tant que peau, confinant directement au côté extérieur de la coquille du boîtier (1, 7, 15) , forme avec celle-ci un composite, et **en ce que** la totalité de la coquille du boîtier (1, 7, 15) est revêtue de cette peau, ladite peau étant réalisée en tant que composant en matière synthétique molle.

2. Télécommande selon la revendication 1, **caractérisée en ce que** les zones d'actionnement (B₁ - B₈) de la coquille du boîtier (1, 7) présentent une partie évidée à travers la coquille du boîtier (1, 7) et qu'un élément structuré (S₁, S₈) flexible est placé dans la partie évidée (D₁, D₃), de sorte que l'élasticité de la zone d'actionnement (B₁ - B₈) diminue progressivement, dans la direction radiale, de son centre vers l'extérieur.

3. Télécommande selon la revendication 2, **caractérisée en ce que** l'élément structuré (S₁, S₈) consiste en un composant en matière synthétique qui présente des propriétés élastiques supérieures à celles d'une matière synthétique, employée pour la réalisation de la coquille du boîtier (1, 7).

4. Télécommande selon l'une des revendications 1 à 3, **caractérisée en ce que** les zones d'actionnement (B₁- B₁₂ ; B₁₅, B₁₆) de la coquille du boîtier (1, 7) présentent une partie évidée (D₁ - D₅) dans la coquille du boîtier (1, 7), et que ces sections de la coquille du boîtier (1, 7), qui bordent directement ces parties évidées (D₁ - D₅), sont réalisées plus minces que les sections de la coquille du boîtier (1, 7) avoisinantes.

5. Télécommande selon la revendication 4, **caractérisée en ce que**, entre les sections plus minces, bordant une ouverture d'actionnement (B₁ - B₁₂ ; B₁₅, B₁₆) et les sections de la coquille du boîtier (1, 7) avoisinantes, se trouve une zone de transition, dans laquelle l'épaisseur de la coquille du boîtier augmente, en provenance d'un évidement, en direction des sections adjacentes à ladite section de transition.

6. Télécommande selon revendication 4 ou 5, **caractérisée en ce que** les sections de la coquille du boîtier, qui bordent directement un évidement, sont séparées des sections de la coquille du boîtier avoisinantes par une charnière pelliculaire (12).

7. Télécommande selon l'une des revendications 4 à 6, **caractérisée en ce que** la face inférieure de l'élément d'actionnement superposé à un évidement (D₄, D₅) porte, en dessous, des structures de renforcement.

8. Télécommande selon la revendication 7, **caractérisée en ce que** les structures de renforcement sont des bourrelets annulaires, disposés concentriquement par rapport les uns aux autres.

9. Télécommande selon la revendication 1, **caractérisée en ce que** les zones d'actionnement (B₁₃ - B₁₄) de la coquille du boîtier sont formées par des évidements (A₁ - A₂), qui sont pratiqués dans la face extérieure de la coquille du boîtier et sont remplies avec la matière de l'élément d'actionnement.

10. Télécommande selon la revendication 9 **caractérisée en ce que** les évidements (A₁ - A₂) sont conçus en tant que structures annulaires, qui incluent un renflement en forme de coupole, sous lequel est disposé le commutateur à actionner par cette zone d'actionnement (B₁₃ - B₁₄).

11. Télécommande selon la revendication 1, **caractérisée en ce que** les zones d'actionnement (B₁₇ - B₁₉) de la coquille de boîtier (15) présentent les évidements à travers la coquille du boîtier (15), et **en ce que** sont prévues des languettes de commutation (SZ₁ - SZ₃), s'étendant chacune en saillie dans un évidement et remplissant sensiblement celui-ci.

12. Télécommande selon la revendication 11 **caractérisée en ce que** les languettes de commutation (SZ₁ - SZ₃) sont reliées aux sections de la coquille du boîtier avoisinantes par l'intermédiaire d'une charnière pelliculaire.

13. Télécommande selon revendication 11 ou 12, **caractérisée en ce que** la coquille du boîtier (15) est fabriquée en tant que pièce moulée par injection à un ou plusieurs composants, et que l'un des composant de matière synthétique présente une coloration différente en comparaison avec un autre composant de matière synthétique au moins prévu, et qu'un symbolisme fonctionnel (F1 - F3) est formé par ceux-ci..

14. Télécommande selon la revendication 13, **caractérisée en ce que** les composants de matière synthétique représentant les symboles fonctionnels (F1 - F3) sont réalisés en tant que guides de lumière et que les différents symboles fonctionnels (F1 - F3), formés par ces composants de matière synthétique sont reliés ensemble et **en ce que** ces composants de matière synthétique disposent d'une structure de couplage pour le couplage de la lumière d'une source lumineuse associée à la télécommande.
